# EUROPÄISCHE PATENTSCHRIFT

(11) **EP 2 221 431 B1**
(45) Veröffentlichungstag und Bekanntmachung des Hinweises auf die Patenterteilung: **04.06.2014**
(21) Anmeldenummer: 09000549.7
(22) Anmeldetag: 16.01.2009
(51) Int. Cl.: E04F 15/02

(54) **Einrichtung zum Verbinden von Bodenpaneelen**
Device for connecting floor panels
Dispositif de raccordement de panneaux de sol

(43) Veröffentlichungstag der Anmeldung: 25.08.2010
(73) Patentinhaber: Flooring Technologies Ltd., Pieta MSD 08 (MT)
(72) Erfinder:
(74) Vertreter: Rehmann, Thorsten

(56) Entgegenhaltungen:
- WO-A-98/58142
- WO-A1-02/081843
- DE-U- 1 963 128
- DE-U1-202006 006 888
- GB-A- 2 117 813
- NL-C1- 1 027 256
- US-A1- 2003 233 809
- US-B1- 6 189 283

## Beschreibung

Die Erfindung betrifft eine Einrichtung zum Verbinden von Bodenpaneelen mit einem Kern aus Holzwerkstoff, insbesondere MDF oder HDF, die an einer ersten Seitenkante ein erstes Profil und an der gegenüberliegenden zweiten Seitenkante eine Nut aufweisen, mit einem Verbindungselement, das an einer der ersten Seitenkante des zweiten Bodenpaneels zugewandten Seite ein zum ersten Profil korrespondierendes zweites Profil und an der gegenüberliegenden Seite eine Feder aufweist, die zu der Nut des ersten Bodenpaneels korrespondiert, wobei das Verbindungselement durch Ineingriffbringen des ersten Profils mit dem korrespondierenden zweiten Profil mit dem zweiten Bodenpaneel verbindbar ist.

Eine derartige Einrichtung zum Verbinden von Bodenpaneelen ist beispielsweise aus der DE 1 963 128 bekannt.

Eine nur einfach verriegelnde Einrichtung zum Verbinden von Bodenpaneelen ist beispielsweise aus der DE 101 62 275 C1 bekannt.

Fußböden aus miteinander verbundenen Bodenpaneelen, insbesondere Laminatfußböden, werden häufig mit dekorativen Elementen oder speziellen Strukturen in der Oberfläche versehen, um eine möglichst naturnahe Anmutung zu erzeugen. Oft soll durch diese Verfahrensweise auch ein bestehendes Produkt besser nachgestellt werden. Bei Booten beispielsweise werden Fugen zwischen Planken mit einem schwarzen teerartigen Material abgedichtet. Dieses erzeugt dann die sogenannte Schiffsbodenoptik. Zur Nachstellung dieser Optik werden beispielsweise Polypropylenleisten auf die Oberseite von Bodenpaneelen in eine vorgefräste Nut eingelegt oder eingeklebt. In der DE 101 62 275 C1 werden zwischen zu verbindenden

Bodenpaneelen Verbindungselemente angeordnet. Diese sind auf einer Seite mit einer Nut und auf einer gegenüberliegenden Seite mit einer Feder ausgestattet, die zu entsprechenden Nut- und Federprofilen in den Seitenkanten der Bodenpaneele korrespondieren.

Dokument DE 101 62 275 C1 offenbart eine Einrichtung die alle Merkmale der Einrichtung gemäß dem Oberbegriff des Anspruchs 1 hat.

Als Verriegelungselemente sind an den Federn kleine Vorsprünge vorgesehen, die in dafür vorgesehene korrespondierende Ausnehmungen in den Nuten eingreifen und so Bodenpaneel und Verbindungselement miteinander verriegeln. Die an den Federn vorgesehenen Vorsprünge dürfen jedoch eine bestimmte Größe nicht überschreiten, da ansonsten die Federn nicht mehr in die korrespondierenden Nuten eingeführt werden können. Die resultierende Verriegelung ist somit relativ schwach.

Zum Erreichen der gewünschten Optik ist es notwendig, immer zwischen zwei zu verbindenden Paneelen ein Verbindungselement vorzusehen. Es liegt daher nahe, an jeweils eine Seitenkante eines jeden Paneels bereits werkseitig ein Verbindungselement anzuordnen. Aufgrund der relativ schwachen Verriegelung durch die kleinen Verriegelungselemente kann es bei nachfolgenden Fertigungsschritten oder dem Transport der mit den Verbindungselementen versehenen Fußbodenpaneele dazu kommen, dass sich Verbindungselemente von den Paneelen lösen und verloren gehen. Die gewünschte Optik des Fußbodens ist dann nicht mehr zu erreichen.

Aus der GB 2 117 813 A ist eine Einrichtung zum Verbinden von Bodenpaneelen bekannt, bei denen an die den beiden zu verbindenden Paneele jeweils ein Verbindungselement angeordnet wird, die dann miteinander verbindbar sind.

Auch aus der NL 1 027 256 C1 ist eine Einrichtung zum Verbinden von Bodenpaneelen bekannt, bei der ein Verbindungselement zwischen zwei zu verbindenden Bodenpaneelen angeordnet wird.

Der Erfindung liegt daher die Aufgabe zugrunde, eine Einrichtung zum Verbinden eines ersten Bodenpaneels mit einem zweiten Bodenpaneel dahingehend zu verbessern, dass die Verriegelung zwischen zweiten Bodenpaneel und Verbindungselement verstärkt wird.

Die Erfindung löst die gestellte Aufgabe durch eine Einrichtung mit den Merkmalen des kennzeichnenden Teils des Anspruchs 1, wobei des Verbindungselement und das zweite Bodenpaneel in horizontalen Richtung doppelt verriegelbar sind, und wobei das Verbindungselement aus Aluminium oder Kupfer besteht. Dadurch werden weitere dekorative Ausgestaltungen eines fertig verlegten Fußbodens möglich.

Durch diese Ausgestallung ist sichergestellt, dass sich das zweite Bodenpaneel und das Verbindungselement nicht versehentlich, beispielsweise bei nachfolgenden Produktions- oder Verpackungsschritten, im Werk des Herstellers voncinander lösen können. Dem Verbraucher werden somit nur Bodenpaneele verkauft, an deren einer Seitenkante sich bereits ein Verbindungselement befindet. Somit ist sichergestellt, dass die gewünschte Optik des Fussbodens einfach und schnell zu erreichen ist.

Besonders vorreilhafterweiser ist das Verbindungselement und das zweite Bodenpaneel auch in vertikaler Richtung verriegelbar. Damit ist gewährleistet, dass sich auch in einer Richtung senkrecht zur Verlegeebene der zu verbindenden Bodenpaneele das Verbindungselement nicht vom zweiten Bodenpaneel lösen kann.

Vorteilhafterweise weist die Nut des ersten Bodenpaneels wenigstens ein Verriegelungselement und die Feder des Verbindungselementes wenigstens ein zu diesem Verriegelungselement korrespondierendes Verriegelungselement auf. Zum Verbinden verschiedener Bodenpaneele wird die Feder des Verbindungselementes, das an einer Seitenkante eines der beiden Bodenpaneele angeordnet ist, in die Nut des anderen Bodenpaneels eingeführt. Dadurch, dass sowohl Feder als auch Nut über zueinander korrespondierende Verriegelungselemente verfügen, ist sichergestellt, dass auch die Verhindung der beiden Bodenpaneele über das Verbindungselement nicht einfach gelöst werden kann.

Vorteilhafterweise ist das Verriegelungselement der Feder des Verbindungselementes als ein Hakenelement und das Verriegelungselement der Nut des ersten Bodenpaneels als eine korrespondierende Ausnehmung ausgeslaltet. Durch diese einfach herzustellende Ausgestaltung ist sichergestellt, dass verschiedene Bodenpaneele über das Verbindungselement einfach miteinander verbunden werden können.

Wenn beide Bodenpaneele durch das Verbindungselement sowohl in vertikaler Richtung als auch in horizontaler Richtung verriegelbar sind, ist gewährleistet, dass sich über das Verbindungselement verbundene Bodenpaneele nicht einfach voneinander lösen können, wenn sie der großen Belastung eines Fußbodens durch Begehen ausgesetzt sind. Insbesondere bei auf unebenen Unterlagen verlegten Fußböden können hier enorme Belastungen auftreten.

Das zweite Profil weist ein oberes Hakenelement und ein unteres Hakenelement auf, die in eine dafür vorgesehene obere Ausnehmung und eine untere Ausnehmung im ersten Profil eingreifen. Jedes Hakenelement sorgt dabei beim Eingreifen in die korrespondierende Ausnehmung dafür, dass eine horizontale Verriegelung zwischen Verbindungselement und zweitem Bodenpaneel entsteht.

Die Oberseite des oberen Hakenelementes schließt mit der Oberseite der verbundenen Bodenpaneele plan ab. Dadurch ist gewährleistet, dass der dekorative Effekt des Verbindungselementes voll zur Geltung kommt, ohne dass Stufen oder Kanten im fertig verlegten Fußboden auftreten. Somit wird ein gefahrloses und bequemes Begehen des Fußbodens ermöglicht. Besonders vorteilhaft ist, dass dadurch weniger Fräsverluste an den dekorierten und beschichteten Holzwerkstoffplatten entstehen. Vorzugsweise weist das obere Hakenelement und/oder das untere Hakenelement eine Dicke zwischen 0,7 mm und 1,4 mm auf. Dadurch, dass Bodenpaneel und Verbindungselement doppelt verriegelbar sind und somit auch die beim Begehen auftretenden Belastungen auf zwei Verriegelungspunkte verteilt werden, sind deutlich geringere Materialstärken als bei herkömmlichen Verbindungselementen möglich.

Das obere Hakenelement und das untere Hakenelement sind insbesondere kürzer ausgebildet als die Feder des Verbindungselementes.

Vorzugsweise sind das erste Profil und das zweite Profil symmetrisch zu einer Ebene ausgestaltet, die parallel zu einer Oberseite und einer Unterseite der Bodenpaneele verläuft. Diese Ausgestaltung hat mehrere Vorteile. Zum einen ist die Herstellung der Profile sehr einfach. Insbesondere das an einer Seitenkante des Bodenpaneels angeordnete Profil wird beispielsweise durch Fräsen aus dem Holzwerkstoffkern des Bodenpaneels herausgearbeitet.

Zum anderen führt die erfindungsgemäße Ausgestaltung des Profils dazu, dass beispielsweise das obere Hakenelement von oben in die dafür vorgesehene obere Ausnehmung des Profils eingreift, während das untere Hakenelement von unten in die dafür vorgesehene untere Ausnehmung im ersten Profil eingreift. Es kommt somit zu einer ohne Werkzeug unlösbaren Verbindung zwischen zweitem Bodenpaneel und Verbindungselement. Dadurch werden die Stärke der Verriegelung und die Verbindungssicherheit zwischen zweitem Bodenpaneel und Verbindungselement weiter erhöht.

Vorteilhafterweise ist das Verbindungselement streifenförmig. Die sichtbare Breite des Verbindungselementes ist somit gegenüber seiner Länge, die sich über die gesamte Seitenkante der zu verbindenden Bodenpaneele erstreckt, gering, so dass die Sichtfuge gegenüber der Ausdehnung der Paneele schmal ist.

Die Oberseite des Verbindungselementes kann konturiert sein. Dadurch sind verschiedene Ausgestaltungen der Sichtfuge und somit verschiedene dekorative Effekte möglich. Die Kontur der Oberseite ist beispielsweise konkav oder konvex ausgeformt.

Auch eine im Querschnitt im Wesentlichen V-förmige Kontur ist dabei denkbar.

Insbesondere ist das Verbindungselement länger als die zu verbindenden Seitenkanten der Bodenpaneele. Damit können auch mehrere Bodenpaneele nebeneinander mit ein und demselben Verbindungselement verbunden werden. Dadurch wird die Verbindung nicht benachbarter Bodenpaneele untereinander gestärkt. Ein derart langes Verbindungselement hat folglich eine größere Stabilität des verlegten Fußbodens zur Folge.

Vorteilhafterweise weist die Feder des Verbindungselementes eine Dicke zwischen 0,7 mm und 1,4 mm auf. Auf diese Weise kann Material eingespart werden, ohne die Stabilität der Verbindung zu schwächen. Somit werden die Materialkosten und damit die Herstellungskosten gesenkt.

Mit Hilfe einer Zeichnung wird nachfolgend ein Ausführungsbeispiel der vorliegenden Erfindung näher erläutert. Es zeigen:
- Figur 1 a bis 1 c -: die Seitenansicht zweier Bodenpaneele an der Verbindungsstelle in verschiedenen Stadien des Verbindens.

In den Figuren 1a bis 1c ist ein Ausschnitt eines ersten Bodenpaneels 1 gezeigt, das an seiner zweiten Seitenkante 2 eine Nut 4 aufweist. Am Boden der Nut 4 ist in Richtung einer Oberseite 6 des Paneels 1 eine Ausnehmung 8 vorgesehen.

In den Figuren 1 a bis 1 c ist zudem ein Ausschnitt eines zweiten Bodenpaneels 10 gezeigt, das eine erste Seitenkante 12 aufweist, an der ein erstes Profil 14 vorgesehen ist. Das erste Profil 14 ist symmetrisch ausgebildet und verfügt über eine obere Ausnehmung 16 und eine untere Ausnehmung 18.

Die Figuren 1 a bis 1 c zeigen zudem ein oder Kupfer aus Aluminium bestehendes Verbindungselement 20, das über eine Feder 22 verfügt, die der zweiten Seitenkante 2 des ersten Bodenpaneels 1 zugewandt ist. Auf der gegenüberliegenden Seite des Verbindungselementes 20 ist ein zweites Profil 24 angeordnet. Das zweite Profil 24 umfasst ein oberes Hakenelement 26 und ein unteres Hakenelement 28.

Das obere Hakenelement 26 greift in die obere Ausnehmung 16 des ersten Profils 14 und das untere Hakenelement 28 in die untere Ausnehmung 18 ein. Dadurch ist das Verbindungselement 20 mit dem zweiten Paneel 10 verbunden und sowohl in horizontaler Richtung als auch in vertikaler Richtung verriegelt. Wie die Figuren erkennen lassen, umgreift das zweite Profil 24 nahezu vollständig das erste Profil 14 und die Hakenelemente 26, 28 stützen sich in den Ausnehmungen 16, 18 in horizontaler Richtung beidseitig ab.

Die Feder 22 des Verbindungselementes 20 wird in die dafür vorgesehene Nut 4 in der zweiten Seitenkante 2 des ersten Bodenpaneels 1 eingeführt. Die Feder 22 weist an ihrem äußersten Ende ein nach oben gerichtetes Hakenelement 30 auf. In Figur 1 a ist der erste Teil des Verbindens zweier Bodenpaneele 1, 10 über das Verbindungselement gezeigt. Das zweite Bodenpaneel 10 wird dabei leicht schräg an das erste Bodenpaneel 1 herangeführt, und die Feder 22 des Verbindungselementes 20 in die dafür vorgesehene Nut 4 im ersten Bodenpaneel 1 eingeführt.

In Figur 1b ist es bereits zum Kontakt zwischen dem Verbindungselement 20 und dem ersten Bodenpaneel 1 gekommen. Zum Verbinden der beiden Bodenpaneele 1, 10 miteinander wird im Anschluss an die in Figur 1b gezeigte Situation das zweite Paneel 10 abwärts geschwenkt. Dabei greift das Hakenelement 30 in der Feder 22 des Verbindungselementes 20 in die Ausnehmung 8 am Grund der Nut 4 ein. Es kommt dadurch auch zu einer Verriegelung des ersten Bodenpaneels 1 mit dem Verbindungselement 20 sowohl in vertikaler Richtung als auch in horizontaler Richtung.

Diese Situation ist in Figur 1c gezeigt. Die beiden Paneele 1, 10 sind über das Verbindungselement 20 miteinander verbunden. Sowohl das erste Bodenpaneel 1 als auch das zweite Bodenpaneel 2 sind mit dem Verbindungselement 20 sowohl in vertikaler Richtung als auch in horizontaler Richtung verriegelt. Die Dicke des oberen Hakenelementes 26 und/oder des unteren Hakenelementes 28 senkrecht zu der Vertegechene der Bodenpaneele 1, 10 beträgt zwischen 0,7 mm und 1.4 mm. Auch die Dicke der Feder 22 des Verbindungselementes 20 senkrecht zu der Verlegeebene der Bodenpaneele beträgt zwischen 0,7 mm und 1,4 mm.

### Bezugszeichenliste

- 1: erstes Bodenpaneel
- 2: zweite Seitenkante
- 4: Nut
- 6: Oberseite
- 8: Ausnehmung
- 10: zweites Bodenpaneel
- 12: erste Seitenkante
- 14: erstes Profil
- 16: obere Ausnehmung
- 18: untere Ausnehmung
- 20: Verbindungselement
- 22: Feder
- 24: zweites Profil
- 26: oberes Hakenelement
- 28: unteres Hakenelement
- 30: Hakenelement

## Patentansprüche

1. Einrichtung aufweisend Bodenpaneele und mindestens ein Verbindungselement zum Verbinden von diesen Bodenpaneelen (1) mit einem Kern aus Holzwerkstoff, insbesondere MDF oder HDF, die an einer ersten Seitenkante (12) ein erstes Profil (14) und an der gegenüberliegenden zweiten Seitenkante (2) eine Nut (4) aufweisen, mit einem von diesen Verbindungselementen (20), das an einer der ersten Seitenkante (12) des zweiten Bodenpaneels (10) zugewandten Seite ein zum ersten Profil (14) korrespondierendes zweites Profil (24) und an der gegenüberliegenden Seite eine Feder (22) aufweist, die zu der Nut (4) des ersten Bodenpaneels (1) korrespondiert, wobei das Verbindungselement (20) durch Ineingriffbringen des ersten Profils (14) mit dem korrespondierenden zweiten Profil (24) mit dem zweiten Bodenpaneel (10) verbindbar ist, **dadurch gekennzeichnet, dass** das Verbindungselement (20) und das zweite Bodenpaneel (10) in horizontaler Richtung doppelt verriegelbar sind, das zweite Profil (24) ein oberes Hakenelement (26) und ein unteres Hakenelement (28) aufweist, die in eine dafür vorgesehene obere Ausnehmung (16) und eine untere Ausnehmung (18) im ersten Profil (14) eingreifen, dass die Oberseite des oberen Hakenelements (26) mit der Oberseite (6) der verbundenen Bodenpaneele (1, 10) plan abschließt und, dass das Verbindungselement (20) aus Aluminium oder Kupfer besteht.

2. Einrichtung nach Anspruch 1, **dadurch gekennzeichnet, dass** das obere Hakenelement (26) und/oder das untere Hakenelement (28) eine Dicke zwischen 0,7 mm und 1,4 mm aufweist.

3. Einrichtung nach Anspruch 1 oder 2, **dadurch gekennzeichnet, dass** das obere Hakenelement (26) und das untere Hakenelement (28) kürzer ausgebildet sind als die Feder (22) des Verbindungselementes (20).

4. Einrichtung nach einem oder mehreren der vorstehenden Ansprüche, **dadurch gekennzeichnet, dass** die Nut (4) des ersten Bodenpaneels (1) wenigstens ein Verriegelungselement und die Feder (22) des Verbindungselementes (20) wenigstens ein zu diesem Verriegelungselement korrespondierendes Verriegelungselement aufweist.

5. Einrichtung nach Anspruch 4, **dadurch gekennzeichnet, dass** das Verriegelungselement der Feder (22) des Verbindungselementes (20) als ein Hakenelement (30) und das Verriegelungselement der Nut (4) des ersten Bodenpaneels (1) als korrespondierende Ausnehmung (8) ausgestaltet ist.

6. Einrichtung nach einem oder mehreren der vorstehenden Ansprüche, **dadurch gekennzeichnet, dass** beide Bodenpaneele (1, 10) durch das Verbindungselement (20) sowohl in vertikaler Richtung als auch in horizontaler Richtung verriegelbar sind.

7. Einrichtung nach einem oder mehreren der vorstehenden Ansprüche, **dadurch gekennzeichnet, dass** das erste Profil (14) und das zweite Profil (24) symmetrisch zu einer Ebene ausgestaltet sind, die parallel zur Oberseite (6) und Unterseite der Bodenpaneele (1, 10) verläuft.

8. Einrichtung nach einem oder mehreren der vorstehenden Ansprüche, **dadurch gekennzeichnet, dass** das Verbindungselement (20) streifenförmig ist.

9. Einrichtung nach einem oder mehreren der vorstehenden Ansprüche, **dadurch gekennzeichnet, dass** die Oberseite des Verbindungselementes (20) konturiert ist.

10. Einrichtung nach einem oder mehreren der vorstehenden Ansprüche, **dadurch gekennzeichnet, dass** die Feder (22) des Verbindungselementes (20) eine Dicke zwischen 0,7 mm und 1,4 mm aufweist.

## Claims

1. Device having floor panels and at least one connecting element for connecting these floor panels (1) which have a core of wood-based material, in particular MDF or HDF, and which have a first profile (14) at a first side edge (12) and a groove (4) at the opposite, second side edge (2), comprising one of these connecting elements (20) which has a second profile (24) corresponding to the first profile (14) at a side facing the first side edge (12) of the second floor panel (10) and a tongue (22) at the opposite side, which tongue corresponds to the groove (4) in the first floor panel (1), wherein the connecting element (20) can be connected to the second floor panel (10) by inter-engagement of the first profile (14) with the corresponding second profile (24), **characterized in that** the connecting element (20) and the second floor panel (10) can be doubly locked in the horizontal direction, the second profile (24) has an upper hook element (26) and a lower hook element (28) which engage in an upper recess (16) and a lower recess (18) in the first profile (14) which are provided for this purpose, **in that** the upper side of the upper hook element (26) terminates flat with the upper side (6) of the connected floor panels (1, 10), and **in that** the connecting element (20) is made of aluminium or copper.

2. Device according to Claim 1, **characterized in that** the upper hook element (26) and/or the lower hook element (28) have a thickness of between 0.7 mm and 1.4 mm.

3. Device according to Claim 1 or 2, **characterized in that** the upper hook element (26) and the lower hook element (28) are designed to be shorter than the tongue (22) of the connecting element (20).

4. Device according to one or more of the preceding claims, **characterized in that** the groove (4) in the first floor panel (1) has at least one locking element and the tongue (22) of the connecting element (20) has at least one locking element corresponding to this locking element.

5. Device according to Claim 4, **characterized in that** the locking element of the tongue (22) of the connecting element (20) is designed as a hook element (30) and the locking element of the groove (4) in the first floor panel (1) is designed as a corresponding recess (8).

6. Device according to one or more of the preceding claims, **characterized in that** both floor panels (1, 10) can be locked both in the vertical direction and in the horizontal direction by the connecting element (20).

7. Device according to one or more of the preceding claims, **characterized in that** the first profile (14) and the second profile (24) are designed symmetrically with respect to a plane which extends parallel to the upper side (6) and lower side of the floor panels (1, 10).

8. Device according to one or more of the preceding claims, **characterized in that** the connecting element (20) is strip-shaped.

9. Device according to one or more of the preceding claims, **characterized in that** the upper side of the connecting element (20) is contoured.

10. Device according to one or more of the preceding claims, **characterized in that** the tongue (22) of the connecting element (20) has a thickness of between 0.7 mm and 1.4 mm.

## Revendications

1. Dispositif présentant des panneaux de plancher et au moins un élément de raccordement pour raccorder ces panneaux de plancher (1), comprenant une âme composée d'un matériau à base de bois, en particulier MDF ou HDF, qui présentent un premier profil (14) sur un premier côté latéral (12) et une rainure (4) sur le deuxième côté latéral (2) opposé, avec l'un de ces éléments de raccordement (20), qui présente sur un côté faisant face au premier côté latéral (12) d'un deuxième panneau de plancher (10) un deuxième profil (24) correspondant au premier profil (14) et sur le côté opposé une languette (22), qui correspond à la rainure (4) du premier panneau de plancher (1), où l'élément de raccordement (20) peut être raccordé avec le deuxième panneau de plancher (10) par mise en prise du premier profil (14) avec le deuxième profil (24) correspondant, **caractérisé en ce que** l'élément de raccordement (20) et le deuxième panneau de plancher (10) sont doublement verrouillables dans la direction horizontale, le deuxième profil (24) présente un élément d'accroche supérieur (26) et un élément d'accroche inférieur (28), qui viennent en prise dans un creux supérieur (16) et un creux inférieur (18) prévus à cet effet dans le premier profil (14), **en ce que** le côté supérieur de l'élément d'accroche supérieur (26) obture de façon plane avec le côté supérieur (6) des panneaux de plancher (1, 10), et **en ce que** l'élément de raccordement (20) se compose d'aluminium ou de cuivre.

2. Dispositif selon la revendication 1, **caractérisé en ce que** l'élément d'accroche supérieur (26) et/ou l'élément d'accroche inférieur (28) présente une épaisseur entre 0,7 mm et 1,4 mm.

3. Dispositif selon la revendication 1 ou 2, **caractérisé en ce que** l'élément d'accroche supérieur (26) et l'élément d'accroche inférieur (28) sont formés plus court que la languette (22) de l'élément de raccordement (20).

4. Dispositif selon une ou plusieurs des revendications précédentes, **caractérisé en ce que** la rainure (4) du premier panneau de plancher (1) présente au moins un élément de verrouillage et la languette (22) de l'élément de raccordement (20) présente au moins un élément de verrouillage correspondant à cet élément de verrouillage.

5. Dispositif selon la revendication 4, **caractérisé en ce que** l'élément de verrouillage de la languette (22) de l'élément de raccordement (20) est configuré comme un élément d'accroche (30) et l'élément de verrouillage de la rainure (4) du premier panneau de plancher (1) est configuré comme un creux (8) correspondant.

6. Dispositif selon une ou plusieurs des revendications précédentes, **caractérisé en ce que** les deux panneaux de plancher (1, 10) sont verrouillables par l'élément de raccordement (20) aussi bien dans la direction verticale que dans la direction horizontale.

7. Dispositif selon une ou plusieurs des revendications précédentes, **caractérisé en ce que** le premier profil (14) et le deuxième profil (24) sont configurés symétriquement par rapport à un plan, qui s'étend parallèlement au côté supérieur (6) et au côté inférieur des panneaux de plancher (1, 10).

8. Dispositif selon une ou plusieurs des revendications précédentes, **caractérisé en ce que** l'élément de raccordement (20) est en forme de bande.

9. Dispositif selon une ou plusieurs des revendications précédentes, **caractérisé en ce que** le côté supérieur de l'élément de raccordement (20) est profilé.

10. Dispositif selon une ou plusieurs des revendications précédentes, **caractérisé en ce que** la languette (22) de l'élément de raccordement (20) présente une épaisseur entre 0,7 mm et 1,4 mm.
